# FASCICULE DE BREVET EUROPEEN

(11) **EP 0 639 996 B1**
(45) Date de publication et mention de la délivrance du brevet: **18.08.1999**
(21) Numéro de dépôt: 93910092.1
(22) Date de dépôt: 06.05.1993
(51) Int. Cl.: A63B 53/00

(54) **Crosse de golf**
Golfschläger
Golf club

(30) Priorité: 06.05.1992 FR 9205589
(43) Date de publication de la demande: 01.03.1995
(73) Titulaire: HAHN DE BYKHOVETZ, Nicolas, F-75001 Paris (FR)
(72) Inventeur: HAHN DE BYKHOVETZ, Nicolas, F-75001 Paris (FR)
(74) Mandataire: Pontet, Bernard
(86) Numéro de dépôt international: FR9300439
(87) Numéro de publication internationale: WO9322006

(56) Documents cités:
- GB-A- 2 227 179
- US-A- 4 784 390
- US-A- 4 971 321

## Description

La présente invention concerne une crosse de golf ("club") appartenant à la catégorie des "Fers".

La présente invention concerne également un ensemble de crosses de golf.

### Etat de la technique antérieure

Les crosses du type "fer" ont un manche auquel est fixée une tête de forme générale quadrangulaire présentant une face de frappe formant un certain angle, ou "angle de face" ("loft") avec un plan contenant l'axe du manche, et parallèle a un bord inférieur de la face de frappe. En outre, ledit bord inférieur forme un certain angle, ou "angle d'assiette" ("lie") avec l'axe du manche.

L'angle de face est choisi d'autant plus grand qu'on souhaite réaliser une crosse produisant des trajectoires hautes et courtes. Dans ce cas, le manche est relativement court et la masse de la tête est choisie relativement forte. Au contraire, avec un angle de face faible, un long manche et une masse légère, l'énergie cinétique du choc sur la balle produit une trajectoire longue et basse On est depuis des décennies enfermé dans cette logique. C'est ainsi que la construction des "Fers" modernes est codifiée depuis plus d'un demi-siècle de telle façon que le joueur doit choisir entre jouer une balle haute, mais courte, ou au contraire jouer une balle longue, mais basse.

En effet jusqu'à présent, les séries complètes de fers du commerce, qui sont numérotées usuellement du Fer 1 au Fer 9, "Pitching-Wedge" (ou Fer 10) et "Sand-Wedge" sont toutes prévues de sorte qu'à un angle de face ("loft") croissant correspondent une surface, un volume et un poids de la tête du club croissants, et une longueur de manche décroissante.

Ainsi le Fer 1 aura le plus long manche des fers du sac (approx.1,05m), et le plus faible angle de face, environ 18°, c'est à dire une face de frappe presque verticale : il produira les trajectoires les plus longues (200m), les moins hautes (12m), la balle roulant le plus loin après son vol. A l'opposé, un Fer "Sand-Wedge" aura un manche significativement plus court (approx.0,89m), une tête plus lourde, avec une face de frappe plus grande et très inclinée (env.56°), et produira les trajectoires les plus courtes (80m) et les plus hautes (25m), la balle s'arrêtant presque immédiatement après avoir repris contact avec le sol.

La longueur du manche joue un rôle important. Plus le manche est long, plus est grande la puissance musculaire nécessaire pour donner à la crosse une vitesse angulaire déterminée lorsque la balle est frappée. Mais pour une vitesse angulaire donnée, la vitesse de la tête augmente proportionnellement à la longueur du manche. L'énergie cinétique communiquée à la balle, qui est proportionnelle au carré de la vitesse au moment de la frappe, est donc pour une vitesse angulaire donnée, proportionnelle au carré de la longueur du manche.

Ces considérations et d'autres, liées à l'expérience et à la résistance physique des joueurs, ont conduit à retenir la gamme de "Fers" classiques évoquée plus haut.

Il est à noter que les longueurs en question sont celles prévues pour un individu masculin de taille moyenne, c'est à dire comprise entre 1,7m et 1,8m.

Pour une femme de taille moyenne, donc comprise entre 1,55m et 1,65m environ, la longueur du "Fer" de même numéro est réduite d'un pouce, c'est à dire environ 2,5cm.

L'angle d'assiette est tel que le bord inférieur de la face de frappe repose horizontalement sur le sol lorsque la crosse repose sur le sol tout en étant tenue de manière normale par une personne ayant la taille pour laquelle la crosse est prévue.

Comme la longueur du manche varie d'après la taille des personnes auxquelles chaque crosse est destinée, l'angle d'assiette peut être sensiblement indépendant de la taille des personnes.

Avec les Fers de l'état de la technique, le joueur se préparant à jouer une balle sait qu'il se trouve sur l'axe vertical d'un espace conique dont la base est adjacente au sol, et que la balle ne pourra pas sortir de cet espace conique. Ou bien la balle est haute et restera relativement proche de l'axe, ou bien la balle est longue et l'altitude maximale de sa trajectoire est réduite. Ceci semble d'ailleurs logique.

Or, dans de nombreuses circonstances du jeu, les golfeurs peuvent vouloir jouer avec la précision d'un "fer" une balle à la fois longue et haute, par exemple pour franchir un obstacle élevé et assez lointain sans trop le dépasser, ou pour sortir en force et avec de la distance d'un obstacle herbeux ("rough") modérément touffu, ou pour se dégager avec de la longueur d'un "bunker" de parcours (fosse de sable) qui aurait des rebords élevés, ou pour réussir certains "Par3"...

Dans certains de ces cas, il serait possible à un bon joueur et avec des crosses d'un autre type, la catégorie des "Bois" de parcours "ouverts" (bois 4 à 7), de jouer une balle longue et haute à la fois. Mais en pratique la plupart des golfeurs appréhendent ces "Bois de parcours", plus délicats à jouer que les Fers dans beaucoup de circonstances, et surtout plus difficiles à jouer avec précision (risques plus grands de dispersion latérale).

Le but de la présente invention est d'offrir de nouvelles possibilités en matière de jeu de golf, notamment pour franchir avec précision des obstacles relativement élevés et éloignés.

Suivant l'invention, l'utilisation d'une tête de crosse de golf appartenant à la catégorie des fers avec un manche à une extrémité duquel est fixée ladite tête, celle-ci ayant une face de frappe formant un angle de face supérieur à 31° avec un plan contenant l'axe du manche et parallèle à un bord inférieur de la face de frappe, est caractérisée en ce que le manche avec lequel ladite tête est utilisée est tel que la longueur de la crosse mesurée le long de l'axe du manche est supérieure à 0,98m, ou même 0,99m (valeur préférée), lorsque l'utilisateur est un homme dont la taille est inférieure à environ l,80m, et supérieure à 0,955m lorsque l'utilisateur est une femme dont la taille est inférieure à environ 1,65m.

Suivant un autre aspect de l'invention reposant sur la même idée inventive, la crosse de golf appartenant à la catégorie des fers et comprenant un manche à une extrémité duquel est fixée une tête ayant une face de frappe formant un angle de face avec un plan contenant l'axe du manche et parallèle à un bord inférieur de la face de frappe, tandis que l'axe du manche forme un angle d'assiette avec le bord inférieur de la face de frappe, est caractérisée en ce que son angle de face est supérieur à 33,5° et en ce que l'angle d'assiette est inférieur ou égal à 59°, (valeur préférée). On peut aussi avoir un angle de face supérieur à 35° en combinaison avec un angle d'assiette inférieur à 60°.

De préférence, Si le manche est en métal à hautes caractéristiques, la masse de la tête est inférieure à 0,255 kg, et si le manche est en matériau composite, la masse de la tête est inférieure à 0,260 kg. En tout cas, on respectera en général une masse inférieure à 0,275 kg. Valeur préférée 0,245 kg.

L'angle de face peut avantageusement être supérieur à 33°5 ou même 35° Valeur préférée 36,5°.

Suivant encore un autre aspect de l'invention, la crosse de golf appartenant à la catégorie des fers et comprenant un manche à une extrémité duquel est fixée une tête ayant une face de frappe formant un angle de face avec un plan contenant l'axe du manche et parallèle à un bord inférieure de la face de frappe, est caractérisé en ce que son angle de face est supérieur à 35° et en ce que la masse de la tête est inférieure à 0,260kg.

Suivant un autre aspect encore de l'invention, l'ensemble de crosses de golf appartenant à la catégorie des fers et comprenant chacune un manche à une extrémité duquel est fixée une tête ayant une face de frappe formant un angle de face avec un plan contenant l'axe du manche et parallèle à un bord inférieur de la face de frappe, cet ensemble comprenant une série de crosses dont les longueurs respectives mesurées le long de l'axe du manche varient en sens inverse des angles de face, est caractérisé en ce que l'ensemble comprend en outre une crosse supplémentaire dont l'angle de face est supérieur à 31° et dont la longueur (L) est dans la gamme de longueur des crosses de la série dont l'angle de face est compris entre 15° et 26°.

De manière surprenante, les crosses de golf conformes à l'invention permettent des performances que l'on peut qualifier de hors normes par rapport à celles des fers connus. En particulier, une balle jouée avec une crosse selon l'invention est capable de sortir nettement de l'espace conique évoqué plus haut.

Plus particulièrement, les balles ainsi jouées ont la précision des "Fers" tout en pouvant être à la fois longues et hautes.

Suivant un autre aspect, l'invention concerne un ensemble de crosses de golf appartenant à la catégorie des fers et comprenant chacune un manche à une extrémité duquel est fixée une tête ayant une face de frappe formant un angle de face avec un plan contenant l'axe du manche et parallèle à un bord inférieur de la face de frappe, cet ensemble comprenant une série de crosses dont les longueurs respectives mesurées le long de l'axe du manche varient en sens inverse des angles de face, caractérisé en ce que l'ensemble comprend en outre une crosse supplémentaire dont l'angle de face est supérieur à 31° et dont la longueur est dans la gamme de longueur des crosses de la série dont l'angle de face est compris entre 15° et 26°, et de préférence correspond sensiblement à la longueur d'une crosse de la série dont l'angle de face est d'environ 20°.

La masse et l'angle d'assiette de la tête de la crosse supplémentaire sont de préférence dans les gammes de masse et d'angle d'assiette des têtes des crosses de la série dont l'angle de face est compris entre 15° et 26°.

D'autres particularités et avantages de l'invention ressortiront encore de la description ci-après, relative à des exemples non limitatifs.

Aux dessins annexés :
- La figure 1 est une vue en plan d'une crosse appartenant à la catégorie des "bois", selon l'état de la technique ;
- La figure 2 est une vue en plan d'une gamme de crosses de la catégorie des "Fers", selon l'état de la technique ;
- La figure 3 est un diagramme des trajectoires de différentes balles jouées avec des fers différents ;
- Les figures 4 et 5 sont des vues de face, et respectivement en bout, de la tête d'un fer selon l'invention ;
- La figure 6 est une vue en élévation d'une crosse selon l'invention.

Comme le montre la Figure 1, une crosse dite "bois" comprend une tête 1 en bois, métal ou composites, de forme ovoïde avec un évidement 2 dans la zone de frappe. La tête 1 est raccordée a un manche 3. Les bois ont d'une manière générale des manches plus longs que les fers.

Leurs trajectoires vont de la plus longue (Bois N°1 ou "Driver") a des longueurs moyennes et d'assez grandes hauteurs (Bois N°5 à 7). Elles sont réputées par la plupart des joueurs comme étant les plus difficiles à maîtriser. Les Bois les plus joués sont les Bois N°1 à 5.

La Figure 2 représente une série de "Fers" par ordre de longueur de manche et de puissance décroissante, c'est a dire dans l'ordre du Fer N°1 au Fer N°10 et au "Fer" "Sand-Wedge".

Ils sont joués depuis le parcours et autour des pelouses d'arrivée de chaque trou. Les golfeurs les emploient très souvent, et en attendent généralement plus de précision que des Bois. Les têtes 4 des Fers sont généralement métalliques, mais on en trouve de plus en plus en matériaux composites. La tête 4 est raccordée à un manche 6 qui peut également être en matière métallique ou en matériau composite.

Dans le cas des matières métalliques, celles-ci sont, dans le cas de l'invention, des métaux à hautes caractéristiques permettant notamment au manche de résister à la puissance des coups permis par la crosse sans que le poids du manche devienne prohibitif.

Si le manche était trop lourd, il faudrait alléger la tête pour que le poids total de la crosse reste convenable, au regard des aptitudes et de la résistance musculaire du joueur. Or une crosse dont la tête est légère relativement au manche est mal équilibrée et difficile à jouer.

Par métal à hautes caractéristiques, on entend en particulier de l'acier à résitance supérieure à l'acier ordinaire, de l'alliage d'aluminium ou de titane.

Il peut être avantageux, pour alléger le manche, de la réaliser tubulaire.

La Figure 3 montre des trajectoires de balles. L'abscisse correspond aux distances horizontales D par rapport à la position du joueur. L'ordonnée H correspond aux altitudes.

Les fers actuels déterminent des trajectoires hautes et courtes pour les fers "courts" (à numérotation élevée), par exemple la trajectoire T10 pour le Fer 10 ("Pitching-Wedge"), de moyennes hauteur et longueur pour les Fers intermédiaires, par exemple la trajectoire T7 du Fer 7, ou encore longues et basses pour les Fers longs, par exemple la trajectoire T2 du Fer 2. On note la limite de la hauteur des trajectoires des fers dans toutes les séries classiques, matérialisée par la ligne PP' qui décroit de façon homogène et progressive des fers "courts" aux fers "longs".

La ligne pp'constitue la génératrice d'un cône dont l'axe vertical est l'axe des ordonnées, et les trajectoires obtenues avec les fers connus se situent toutes à l'intérieur de ce cône.

Comme le montrent les figures 4 et 5, la tête 4 d'une crosse "Fer" comprend une zone d'emmanchement 8 définissant l'axe 7 du manche et une palette de frappe 9 reliée d'un seul bloc à la zone d'emmanchement 8. La palette de frappe 9 comporte une face de frappe 11 qui est de forme générale plane et présente un bord inférieur sensiblement rectiligne 12 qui est adjacent et parallèle au sol 13 au moment où la balle est frappée.

L'angle d'assiette a de la crosse ("lie") est défini par l'angle que forme l'axe 7 du manche 6 avec le plan horizontal, lorsque le club est tenu "droit à l'adresse", c'est à dire avec la ligne médiane de la face 11 située dans un plan vertical (par construction des stries prévues sur la face de frappe 11 sont alors horizontales). Dans une série actuelle de fers, l'angle a varie d'environ 56° (Fer1) à 66° (Fer Sand Wedge).

L'angle d'assiette a peut également se définir comme l'angle entre l'axe 7 et le bord 12, c'est à dire, si l'axe 7 et le bord 12 ne se coupent pas, entre l'axe 7 et une parallèle au bord 12 coupant l'axe 7.

L'angle de face b de la crosse ("loft") est défini par l'angle que forme le plan de la face de frappe 11 avec un plan vertical V, lorsque la crosse est tenue "droite à l'adresse" avec l'axe du manche dans le plan vertical (ici, l'axe 7 et le plan V sont confondus). On peut également définir l'angle de face comme l'angle entre la face de frappe 11 et un plan contenant l'axe 7 du manche et parallèle au bord inférieur 12 de la face frappe 11. Dans toute série de fers du commerce, l'angle de face varie d'environ 18° (Fer 1) à 56° ou davantage (Fer Sand-Wedge).

Suivant l'invention, la crosse de Golf de type "Fer" présente les caractéristiques suivantes, notées ici pour un joueur homme de taille moyenne (1,70 à 1,80m) et qui seront déclinées selon les normes de la profession pour les dames et pour les enfants ainsi que pour les morphologies différentes.

Longueur L de la crosse (Fig.6), mesurée le long de l'axe 7 du manche 6, c'est à dire entre le talon 16 de la tête 4 et l'extrémité du manche 6 : plus de 0,96m, et de préférence plus de 0,98m.

Angle de face b : plus de 31°, de préférence plus de 33°5, ou même plus de 35°.

Angle d'assiette a ("lie") : inférieur a 62°, ou de préférence égal ou inférieur à 60°.

Masse de tête (tête neuve, nue, prête à monter) : moins de 0,275 kg, et de préférence moins de 0,255 kg si le manche est en métal à hautes caractéristiques et moins de 0,260 kg dans le cas d'un manche en composite, plus léger, donc nécessitant d'augmenter un peu la masse de la tête par rapport à un manche métallique.

Surface de la face de frappe 11 : intermédiaire entre celle d'un Fer 7 et celle d'un Fer 4 traditionnel.

Revenant à la figure 3, la trajectoire T obtenue avec une crosse selon l'invention est caractéristique car elle sort complètement de l'espace conique défini par la génératrice pp'. La trajectoire est aussi haute que celle d'un fer court tout en étant presqu'aussi longue que celle d'un fer long. Elle se caractérise aussi, pour une trajectoire de cette longueur, par une chute assez rapide. Elle est donc idéale pour franchir un obstacle élevé et éloigné.

La méthode recommandée pour adapter cette nouvelle crosse à la morphologie d'un joueur de Golf particulier peut passer par une définition de l'invention par référence aux Fers existants.

Pour un joueur donné, la crosse selon l'invention répond aux caractéristiques suivantes, par comparaison à la série de crosses qui convient à ce golfeur et qu'il joue déjà par ailleurs :
- Longueur L de la crosse : comprise entre la longueur L du Fer 4 (angle de face d'environ 26°) et celle du Fer 1 (angle de face de 15 à 18°) de la série, typiquement, longueur L du Fer2, dont l'angle de face est de l'ordre de 20°.
- Angle de face b ("loft") de la face du club : égal ou supérieur à l'angle b du Fer 6 de la série, typiquement, angle b du Fer 7, par exemple 36,5°.
- Angle d'assiette a ("lie") : égal ou inférieur à l'angle d'assiette du fer 6, dont l'angle de face est d'environ 34°, et de préférence égal ou inférieur à l'angle d'assiette du fer 4, dont l'angle de face est d'environ 26°.
- Masse de la tête : égale ou inférieure à celle du fer 4, dont l'angle de face est d'environ 26°.

L'invention concerne ainsi un ensemble de crosses comprenant une série pouvant être la série des fers traditionnels numérotés 1 à 10 et "Sand-Wedge", à laquelle s'ajoute la crosse définie comme indiqué ci-dessus par rapport aux crosses de la série.

Sous réserve que la construction et l'assemblage de la tête, du manche et de la poignée respecte les règles bien connues et répertoriées édictées par le Royal & Ancient Golf Society de Saint-Andrews (Ecosse) et observées dans le monde entier, la crosse constituant l'invention est parfaitement légale. Il est dans la philosophie du jeu, en effet, que le joueur fasse son affaire de la longueur, de l'ouverture et du poids de ses crosses, à condition de ne pas jouer de partie de golf avec plus de quatorze crosses dans son sac.

## Revendications

1. Utilisation d'une tête de crosse de golf appartenant à la catégorie des fers, avec un manche (6) à une extrémité duquel est fixée ladite tête (4), celle-ci ayant une face de frappe (11) formant un angle de face (b) supérieur à 31° avec un plan (V) contenant l'axe (7) du manche (6) et parallèle à un bord inférieur (12) de la face de frappe (11), caractérisée en ce que le manche (6) avec lequel ladite tête est utilisée est tel que la longueur (L) de la crosse mesurée le long de l'axe (7) du manche (6) est supérieure à 0,98m lorsque l'utilisateur est un homme dont la taille est inférieure à environ 1,8m, et supérieure à 0,955m lorsque l'utilisateur est une femme dont la taille est inférieure à environ 1,65m.

2. Utilisation selon la revendication 1, caractérisée en ce que ladite longueur (L) est supérieure ou égale à 0,99m pour un utilisateur homme dont la taille est inférieure à environ 1,8m et supérieure ou égale à 0,965m pour un utilisateur dame dont la taille est inférieure à environ 1,65m.

3. Utilisation selon la revendication 1 ou 2, caractérisée en ce que l'angle de face (b) de la tête utilisée est supérieur à 33,5°.

4. Utilisation selon la revendication 1 ou 2, caractérisé en ce que l'angle de face (b) de la tête utilisée est supérieur à 35°, de préférence supérieur ou égal à 36,5°.

5. Utilisation selon l'une des revendications 1 à 4, dans laquelle l'axe du manche forme un angle d'assiette (a) avec le bord inférieur (12) de la face de frappe (11), caractérisée en ce que l'angle d'assiette (a) défini par la tête utilisée est inférieur à 62°.

6. Utilisation selon la revendication 5, caractérisée en ce que l'angle d'assiette (a) est au plus sensiblement égal à 60°, de préférence au plus sensiblement égal à 59°.

7. Utilisation selon l'une des revendications 1 à 6, caractérisée en ce que la masse de la tête (4) utilisée est inférieure à 0,275 kg.

8. Utilisation selon l'une des revendications 1 à 6, avec un manche (6) en métal, caractérisée en ce que la masse de la tête (4) utilisée est inférieure à 0,255 kg.

9. Utilisation selon l'une des revendications 1 à 6, avec un manche (6) en matériau composite, caractérisée en ce que la masse de la tête (4) utilisée est inférieure à 0,260 kg.

10. Crosse de golf appartenant à la catégorie des fers et comprenant un manche (6) à une extrémité duquel est fixée une tête (4) ayant une face de frappe (11) formant un angle de face (b) avec un plan (V) contenant l'axe (7) du manche (6) et parallèle à un bord inférieur (12) de la face de frappe (11), tandis que l'axe du manche forme un angle d'assiette (a) avec le bord inférieur (12) de la face de frappe (11), caractérisé en ce que son angle de face (b) est supérieur à 33,5° et en ce que l'angle d'assiette (a) est inférieur ou égal à 59°.

11. Crosse de golf selon la revendication 10, caractérisée en ce que l'angle de face (b) est supérieur à 35°.

12. Crosse de golf appartenant à la catégorie des fers et comprenant un manche (6) à une extrémité duquel est fixée une tête (4) ayant une face de frappe (11) formant un angle de face (b) avec un plan (V) contenant l'axe (7) du manche (6) et parallèle à un bord inférieur (12) de la face de frappe (11), tandis que l'axe du manche forme un angle d'assiette (a) avec le bord inférieur (12) de la face de frappe (11), caractérisée en ce que son angle de face (b) est supérieur à 35° et en ce que l'angle d'assiette (a) est inférieur à 60°.

13. Crosse de golf selon l'une des revendications 10 à 12, caractérisée en ce que la masse de la tête (4) est inférieure à 0,275 kg.

14. Crosse de golf selon l'une des revendications 10 à 13, dont le manche (6) est un matériau composite, caractérisée en ce que masse de la tête (4) est inférieure à 0,260 kg.

15. Crosse golf appartenant à la catégorie des fers et comprenant un manche (6) à une extrémité duquel est fixée une tête (4) ayant une face de frappe formant un angle de face (b) avec un plan (V) contenant l'axe (7) du manche (6) et parallèle à un bord inférieur (12) de la face de frappe (11), caractérisée en ce que son angle de face (b) est supérieur à 35° et en ce que la masse de la tête est inférieure à 0,260 kg.

16. Crosse de golf selon la revendication 15, dans laquelle l'axe du manche forme un angle d'assiette (a) avec le bord inférieur (12) de la face de frappe (11), caractérisée en ce que l'angle d'assiette (a) est inférieur à 62°.

17. Crosse de golf selon l'une des revendications 10 à 16, dont le manche (6) est en métal, caractérisée en ce que la masse de la tête (4) est inférieure à 0,255 kg.

18. Crosse de golf selon l'une des revendications 10 à 16, caractérisée en ce que la masse de la tête est au plus égale à environ 0,245 kg.

19. Crosse de golf selon l'une des revendications 10 à 18, caractérisée en ce que l'angle de face (b) est supérieur ou égal à environ 36,5°.

20. Ensemble de crosses de golf appartenant à la catégorie des fers et comprenant chacune un manche (6) à une extrémité duquel est fixée une tête (4) ayant une face de frappe (11) formant un angle de face (b) avec un plan (V) contenant l'axe (7) du manche (6) et parallèle à un bord inférieur (12) de la face de frappe (11), cet ensemble comprenant une série de crosses dont les longueurs respectives mesurées le long de l'axe (7) du manche (6) varient en sens inverse des angles de face, caractérisée en ce que l'ensemble comprend en outre une crosse supplémentaire dont l'angle de face (b) est supérieur à 31° et dont la longueur (L) est dans la gamme de longueur des crosses de la série dont l'angle de face (b) est compris entre 15° et 26°.

21. Ensemble de crosses selon la revendication 20, caracterisée en ce que la longueur de la crosse supplémentaire correspond sensiblement à la longueur (L) d'une crosse de la série dont l'angle de face est d'environ 20°.

22. Ensemble de crosses de golf selon la revendication 20 ou 21, dans lequel les têtes des crosses de la série ont une masse variant dans le même sens que l'angle de face, caractérisé en ce que la masse de la tête de la crosse supplémentaire est dans la gamme de masse des têtes de crosses de la série dont l'angle de face est compris entre 15° et 26°.

23. Ensemble de crosses de golf selon l'une des revendications 20 à 22, dans lequel le bord inférieur (12) de la face de frappe (11) de chaque crosse forme un angle d'assiette (a) avec l'axe (7) du manche (6), et cet angle croît avec l'angle de face (b) pour les crosses de la série, caractérisé en ce que l'angle d'assiette (a) de la crosse supplémentaire est dans la gamme des angles d'assiette des crosses de la série dont l'angle de face est compris entre 15° et 26°.

## Claims

1. Utilisation of a golf club head belonging to the category of irons, with a shaft (6) to one end of which said head (4) is fixed having a striking face (11) forming a face angle (b) of more than 31° with a plane (V) containing the axis (7) of the shaft (6) and parallel to a lower edge (12) of the striking face (11), characterized in that the shaft (6) with which said head is utilized is such that the length (L) of the club measured along the axis (7) of the shaft (6) is greater than 0.98 m when the user is a man whose height is less than about 1.80 m, and greater than 0,955 m when the user is a woman whose height is less than about 1.65 m.

2. A utilisation according to claim 1 characterized in that said length (L) is greater than or equal to 0.99 m for a male user whose height is less than about 1.80 m, and greater than or equal to 0.965 m for a female user whose height is less than about 1.65m.

3. A utilisation according to claim 1 or 2, characterized in that the face angle (b) is greater than 33.5°.

4. A utilisation according to claim 1 or 2, characterized in that the face angle (b) is greater than 35°, preferably greater than or equal to 36.5°.

5. A utilisation according to anyone of claims 1 to 4, wherein the shaft axis forms a lie angle (a) with the lower edge (12) of the striking face (11), characterized in that the lie angle (a) defined by the head being utilized is less than 62°.

6. A utilisation according to claim 5 characterized in that the lie angle (a) is at most approximately equal to 60°, preferably at most approximately equal to 59°.

7. A utilisation according to anyone of claims 1 to 6, characterized in that the mass of the head (4) being utilized is less than 0.275 kg.

8. A utilisation according to anyone of claims 1 to 6, with a shaft (6) which is made from metal, characterized in that the mass of the head (4) being utilized is less than 0.255 kg.

9. A utilisation according to anyone of claims 1 to 6, with a shaft (6) which is made of composite material, characterized in that the mass of the head (4) being utilized is less than 0.260 kg.

10. A golf club belonging to the category of irons and comprising a shaft (6) to one end of which a head (4) is fixed having a striking face (11) forming a face angle (b) with a plane (V) containing the axis (7) of the shaft (6) and parallel to a lower edge (12) of the striking face (11), while the shaft axis forms a lie angle (a) with the lower edge (12) of the striking face (11), characterized in that its face angle (b) is greater than 33,5° and in that the lie angle (a) is less than or equal to 59°.

11. A golf club according to claim 10, characterized in that the face angle (b) is greater than 35°.

12. A golf club belonging to the category of irons and comprising a shaft (6) to one end of which a head (4) is fixed having a striking face (11) forming a face angle (b) with a plane (V) containing the axis (7) of the shaft (6) and parallel to a lower edge (12) of the striking face (11), while the shaft axis forms a lie angle (a) with the lower edge (12) of the striking face (11), characterized in that its face angle (b) is greater than 35° and in that the lie angle (a) is less than 60°.

13. A golf club according to one of claims 10 to 12, characterized in that the head (4) mass is less than 0.275 kg.

14. A golf club according to one of claims 10 to 13, the shaft (6) of which is made of composite material, characterized in that the head (4) mass is less than 0.260 kg.

15. A golf club belonging to the category of irons and comprising a shaft (6) to one end of which a head (4) is fixed having a striking face (11) forming a face angle (b) with the plane (V) containing the axis (7) of the shaft (6) and parallel to a lower edge (12) of the striking face (11), characterized in that its face angle (b) is greater than 35° and in that the head mass is less than 0.260 kg.

16. A golf club according to claim 15, wherein the shaft axis forms a lie angle (a) with the lower edge (12) of the striking face (11), characterized in that the lie angle (a) is less than 62°.

17. A golf club according to one of claims 10 to 16, the shaft (6) of which is made from metal, characterized in that the head (4) mass is less than 0.255 kg.

18. A golf club according to one of claims 10 to 16, characterized in that the head mass is at most equal to approximately 0,245 kg.

19. A gold club according to one of claims 10 to 18, characterized in that the face angle (b) is greater than or equal to approximately 36.5°.

20. A set of golf clubs belonging to the category of irons and each comprising a shaft (6) to an end of which is fixed a head (4) having a striking face (11) forming a face angle (b) with a plane (V) containing the axis (7) of the shaft (6) and parallel to a lower edge (12) of the striking face (11), this set containing a series of clubs the respective lengths of which measured along the axis (7) of the shaft (6) vary inversely to the face angles, characterized in that the set moreover contains an additional club the face angle (b) of which is greater than 31° and the length (L) of which is within the length range of those clubs of the series whose face angle (b) is comprised between 15° and 26°.

21. A set of golf clubs according to claim 20, characterized in that the length of the additional club approximately corresponds to the length (L) of a club of the series whose face angle is about 20°.

22. A set of golf clubs according to claim 20 or 21, wherein the heads of the clubs of the series have a mass which varies in the same way as the face angle, characterized in that the mass of the head of the additional club is within the range of head masses of those clubs of the series the face angle of which is comprised between 15° and 26°.

23. A set of golf clubs according to one of claims 20 to 22, wherein the lower edge (12) of the striking face (11) of each club forms a lie angle (a) with the axis (7) of the shaft (6), and this angle increases with the face angle (b) for the clubs of the series, characterized in that the lie angle (a) of the additional club is within the range of lie angles of those clubs of the series the face angle of which is comprised between 15° and 26°.

## Patentansprüche

1. Verwendung eines Golfschlägerkopfes der Kategorie Eisen mit einem Schaft (6), an dessen einem Ende der Kopf (4) befestigt ist, der eine Schlagfläche (11) aufweist, die mit einer die Achse (7) des Schaftes (6) beinhaltenden und parallel zu einer unteren Kante (12) der Schlagflache (11) liegenden Ebene (V) einen Schlagflächenwinkel (b) von mehr als 31° bildet, dadurch gekennzeichnet, daß mit dem gennanten Kopf ein solcher Schaft (6) verwendet ist, daß die entlang der Achse (7) des Schaftes (6) gemessene Länge (L) des Golfschlägers mehr als 0,98 m beträgt, wenn der Benutzer ein Mann mit einer Größe von unter etwa 1,8 m ist, und mehr als 0,955 m beträgt, wenn die Benutzerin eine Frau mit einer Größe von unter etwa 1,65 m ist.

2. Verwendung nach Anspruch 1, dadurch gekennzeichnet, daß die Länge (L) größer oder gleich 0,99 m für einen männlichen Benutzer mit einer Größe von unter etwa 1,8 m und größer oder gleich 0,965 m für einen weiblichen Benutzer mit einer Größe von unter etwa 1,65 m ist.

3. Verwendung nach Anspruch 1 oder 2, dadurch gekennzeichnet, daß der Schlagflächenwinkel (b) des verwendeten Kopfes größer als 33,5° ist.

4. Verwendung nach Anspruch 1 oder 2, dadurch gekennzeichnet, daß der Schlagflächenwinkel (b) des verwendeten Kopfes größer als 35°, vorzugsweise größer oder gleich 36,5°, ist.

5. Verwendung nach einem der Ansprüche 1 bis 4, bei der die Schaftachse mit der unteren Kante (12) der Schlagfläche (11) einen Auflagewinkel (a) bildet, dadurch gekennzeichnet, daß der durch den verwendeten Kopf definierte Auflagewinkel (a) unter 62° liegt.

6. Verwendung nach Anspruch 5, dadurch gekennzeichnet, daß der Auflagewinkel (a) höchstens etwa gleich 60°, vorzugsweise höchstens etwa gleich 59°, ist.

7. Verwendung nach einem der Ansprüche 1 bis 6, dadurch gekennzeichnet, daß die Masse des verwendeten Kopfes (4) unter 0,275 kg liegt.

8. Verwendung nach einem der Ansprüche 1 bis 6 mit einem Schaft (6) aus Metall, dadurch gekennzeichnet, daß die Masse des verwendeten Kopfes (4) unter 0,255 kg liegt.

9. Verwendung nach einem der Ansprüche 1 bis 6, mit einem Schaft (6) aus einem Kompositmaterial, dadurch gekennzeichnet, daß die Masse des verwendeten Kopfes (4) unter 0,260 kg liegt.

10. Golfschläger der Kategorie Eisen mit einem Schaft (6), an dessen einem Ende ein Kopf (4) befestigt ist, der eine Schlagfläche (11) aufweist, die einen Schlagflächenwinkel (b) mit einer die Achse (7) des Schaftes (6) beinhaltenden und parallel zu einer unteren Kante (12) der Schlagfläche (11) liegenden Ebene (V) bildet, wobei die Achse des Schaftes mit der unteren Kante (12) der Schlagfläche (11) einen Auflagewinkel (a) ausbildet, dadurch gekennzeichnet, daß der Schlagflächenwinkel (b) über 33,5° und der Auflagewinkel (a) bei 59° oder darunter liegt.

11. Golfschläger nach Anspruch 10, dadurch gekennzeichnet, daß der Schlagflächenwinkel (b) größer als 35° ist.

12. Golfschläger der Kategorie Eisen mit einem Schaft (6), an dessem einen Ende ein Kopf (4) befestigt ist, der eine Schlagfläche (11) aufweist, die einen Schlagflächenwinkel (b) mit einer die Achse (7) des Schaftes (6) beinhaltenden und parallel zu einer unteren Kante (12) der Schlagfläche (11) liegenden Ebene (V) bildet, wobei die Achse des Schaftes mit der unteren Kante (12) der Schlagfläche (11) einen Auflagewinkel (a) ausbildet, dadurch gekennzeichnet, daß der Schlagflächenwinkel (b) über 35° und der Auflagewinkel (a) unter 60° liegt.

13. Golfschläger nach einem der Ansprüche 10 bis 12, dadurch gekennzeichnet, daß die Masse des Kopfes (4) unter 0,275 kg liegt.

14. Golfschläger nach einem der Ansprüche 10 bis 13, dessen Schaft (6) aus einem Kompositmaterial besteht, dadurch gekennzeichnet, daß die Masse des Kopfes (4) unter 0,260 kg liegt.

15. Golfschläger der Kategorie Eisen mit einem Schaft (6), an dessem einen Ende ein Kopf (4) befestigt ist, der eine Schlagfläche (11) aufweist, die einen Schlagflächenwinkel (b) mit einer die Achse (7) des Schaftes (6) beinhaltenden und parallel zu einer unteren Kante (12) der Schlagfläche (11) liegenden Ebene (V) bildet, dadurch gekennzeichnet, daß der Schlagflächenwinkel (b) über 35° und daß die Masse des Kopfes unter 0,260 kg liegt.

16. Golfschläger nach Anspruch 15, bei dem die Achse des Schaftes einen Auflagewinkel (a) mit der unteren Kante (12) der Schlagfläche (11) bildet, dadurch gekennzeichnet, daß der Auflagewinkel (a) unter 62° liegt.

17. Golfschläger nach einem der Ansprüche 10 bis 16 , dessen Schaft (6) aus Metall besteht, dadurch gekennzeichnet, daß die Masse des Kopfes (4) unter 0,255 kg liegt.

18. Golfschläger nach einem der Ansprüche 10 bis 16 , dadurch gekennzeichnet, daß die Masse des Kopfes maximal gleich etwa 0,245 kg ist.

19. Golfschläger nach einem der Ansprüche 10 bis 18 , dadurch gekennzeichnet, daß der Schlagflächenwinkel (b) gleich oder größer als etwa 36,5° ist.

20. Satz aus Golfschlägern der Kategorie Eisen, die jeweils einen Schaft (6) aufweisen, an dessen einem Ende ein Kopf (4) befestigt ist, der eine Schlagfläche (11) aufweist, die mit einer die Achse (7) des Schaftes (6) beinhaltenden und parallel zur unteren Kante (12) der Schlagfläche (11) verlaufende Ebene (V) einen Schlagflächenwinkel (b) bildet, wobei der Satz eine Reihe von Schlägern aufweist, deren jeweilige Längen entlang der Achse (7) des Schaftes (6) in entgegengesetzten Sinn zum Schlagflächenwinkel variieren, dadurch gekennzeichnet, daß der Satz außerdem einen zusätzlichen Schläger aufweist, dessen Schlagflächenwinkel (b) über 31° liegt und dessen Länge (L) in dem Längenbereich derjenigen Schläger der Reihe liegt, die einen Schlagflachenwinkel (b) zwischen 15° und 26° auweisen.

21. Golfschlägersatz nach Anspruch 20, dadurch gekennzeichnet, daß die Länge des zusätzlichen Schlägers im wesentlichen der Länge (L) eines Schlägers der Reihe entspricht, dessen Schlagflächenwinkel ungefähr 20° beträgt.

22. Golfschlägersatz nach Anspruch 20 oder 21, bei dem die Köpfe der Schläger der Reihe eine Masse aufweisen, die in demselben Sinn wie die Schlagflächenwinkel variiert , dadurch gekennzeichnet, daß die Masse des zusätzlichen Golfschlägers in einem selben Massenbereich wie Golfschläger der Reihe liegt, die einen Schlagflächenwinkel zwischen 15° und 26° aufweisen.

23. Golfschlägersatz nach einem der Ansprüche 20 bis 22, bei dem die untere Kante (12) der Schlagfläche (11) jedes Schlägers mit der Achse (7) des Schaftes (6) einen Auflagewinkel (a) bildet, der bei den Schlägern der Reihe mit dem Schlagflächenwinkel (b) wächst, dadurch gekennzeichnet, daß der Auflagewinkel (a) des zusätzlichen Schlägers in dem Bereich der Auflagewinkel derjenigen Schläger der Reihe liegt, die einen Schlagflächenwinkel zwischen 15° und 26° aufweisen.
